# EUROPÄISCHE PATENTSCHRIFT

(11) **EP 0 527 316 B1**
(45) Veröffentlichungstag und Bekanntmachung des Hinweises auf die Patenterteilung: **11.10.1995**
(21) Anmeldenummer: 92110882.5
(22) Anmeldetag: 26.06.1992
(51) Int. Cl.: B41F 23/00

(54) **Bahnreinigungsanlage zur Reinigung einer zu bedruckenden Bahn**
Web cleaning device for cleaning a web to be printed
Installation de nettoyage d'une bande pour nettoyer une bande destinée à être imprimée

(30) Priorität: 14.08.1991 DE 4126888
(43) Veröffentlichungstag der Anmeldung: 17.02.1993
(73) Patentinhaber: Baldwin-Gegenheimer GmbH, D-86068 Augsburg (DE)
(72) Erfinder: Stanka, Herbert, W-8904 Friedberg (DE)
(74) Vertreter: Vetter, Ewald Otto, Dipl.-Ing.

(56) Entgegenhaltungen:
- EP-A- 0 299 203
- DE-A- 2 249 740
- DE-A- 3 740 044
- DE-C- 483 216
- DE-C- 685 785
- GB-A- 1 082 910
- GB-A- 2 047 167
- PATENT ABSTRACTS OF JAPAN vol. 014, no. 132 (M-948) 13.03.1990; JP A 02 003 308 (DAINIPPON PRINTING CO.LTD.) 08.01.1990

## Beschreibung

Die Erfindung betrifft eine Bahnreinigungsanlage zur Reinigung einer zu bedruckenden Bahn, bevor sie in das Druckwerk einer Rollendruckmaschine läuft.

Die Bahn kann auf einer Seite oder auf beiden Seiten gereinigt werden.

Auf der zu bedruckenden Bahn lagern sich Staub und andere Schmutzpartikel ab, insbesondere dann, wenn die Bahn durch Reibung oder andere Einflüsse elektrostatisch aufgeladen ist. Solche Schmutzpartikel verschlechtern die Druckqualität und verringern die Lebensdauer der Drucktücher (Gummitücher) und des Druckwerkes.

Bekannte Vorrichtungen zum Reinigen der Bahn, bevor die Bahn in einem Druckwerk bedruckt wird, bestehen aus Saugdüsen, die von beiden Seiten der Bahn Schmutzpartikel absaugen. Auch ist es möglich, Bürsten zum Abbürsten der Bahn zu verwenden. Beide bekannten Möglichkeiten haben den Nachteil, daß sie die Bahnoberfläche aufkratzen und dadurch Fasern der Bahn hochgestellt werden, die dann im Druckwerk abgerissen werden und das Drucktuch sowie die Druckqualität beeinträchtigen. Die zu bedruckende Bahn ist meistens eine Papierbahn. Die Bahn kann jedoch auch aus anderen Materialien bestehen oder mit z.B. Alu bzw. Kunststoff beschichtet sein.

Durch die Erfindung soll die Aufgabe gelöst werden, die Druckqualität zu verbessern, die Betriebszeit bis zur Reinigung der Drucktücher zu verlängern, und die Lebensdauer der Drucktücher und der Druckwerke durch Vermeidung von Schmutzpartikeln zu verlängern.

Diese Aufgabe wird gemäß der Erfindung durch die kennzeichnenden Merkmale von Anspruch 1 gelöst.

Weitere Merkmale der Erfindung sind in den Unteransprüchen enthalten.

Die Erfindung wird im folgenden mit Bezug auf die Zeichnungen anhand von bevorzugten Ausführungsformen als Beispiele beschrieben. In den Zeichnungen zeigen
- Fig. 1: schematisch eine Seitenansicht einer Bahnreinigungsanlage nach der Erfindung, die einem Druckwerk vorgeschaltet ist und in ein Einzugswerk integriert ist,
- Fig. 2: eine schematische Seitenansicht einer weiteren Bahnreinigungsanlage nach der Erfindung,
- Fig. 3: schematisch eine Seitenansicht einer nochmals weiteren Ausführungsform einer Bahnreinigungsanlage nach der Erfindung,
- Fig. 4: eine schematische Seitenansicht einer Bahnreinigungsanlage nach der Erfindung zum beidseitigen Reinigen einer zu bedruckenden Bahn.

Fig. 1 zeigt schematisch in strichpunktierten Linien ein Druckwerk 2, welchem von einem Einzugswerk 4 eine zu bedruckende Bahn 6 in Richtung von Pfeilen 8 zugeführt wird. Vom Einzugswerk 4 sind nur zwei die Bahn 6 transportierende Transportwalzen 10 und 12 dargestellt. Eine Bahnreinigungsanlage 14 ist in das Einzugswerk 4 integriert und dient zum Reinigen der zu bedruckenden Druckbahn 6 auf der einen Seite 16 des zwischen den Walzen 10 und 12 gelegenen Bahnabschnittes 18. Die zu bedruckende Druckbahn 6 kann aus Papier oder einem anderen Material oder einer mehrlagigen Bahn aus gleichen oder verschiedenen Materialien bestehen. Beispielsweise kann die zu bedruckende Bahn 6 eine mit Kunststoff beschichtete Papierbahn sein.

Die Bahnreinigungsanlage 14 enthält ein Waschtuch 20, welches ungefähr so breit ist wie die zu bedruckende Druckbahn 6. Das Waschtuch 20 kann ein einlagiges oder mehrlagiges Tuch sein und besteht beispielsweise aus Wolle, Leder oder vorzugsweise Vlies. Wichtig ist, daß das Waschtuch 20 aus einem solchen Material besteht oder von einer solchen Beschaffenheit ist, daß es auf seiner an die Druckbahn 6 anzulegenden Seite 22 Flüssigkeit speichern kann und diese Flüssigkeit bei Kontakt mit der Druckbahn 6 einen Schmierfilm bildet und die Übertragung von Schmutzpartikeln von der Druckbahn 6 auf das Waschtuch 20 unterstützt. Das Waschtuch 20 hat eine sehr große Länge und wird von einer Saubertuchrolle 24 abgewickelt und auf eine durch einen Motor 26 angetriebene Schmutztuchrolle 28 in Richtung eines Pfeiles 30 aufgewickelt. Für die Zeit dieses Wickelvorganges kann der zwischen diesen beiden Rollen 24 und 28 gelegene Waschtuchabschnitt 32 von der Druckbahn 6 abgehoben werden.

Zum Kontaktieren des Waschtuchabschnittes 32 mit dem Bahnabschnitt 18, und zur Dekontaktierung, dient eine Positioniervorrichtung 34, welche eine in Richtung zum Bahnabschnitt 18 hin expandierbare Membran 36 und eine Druckluftquelle 38 enthält. Druckluft der Druckluftquelle 38 erzeugt in einer Druckkammer 40 einen die Membran in Richtung zum Bahnabschnitt 18 drängenden Druck. Die Membran 36 ist elastisch, so daß sie bei Reduzierung des Druckes in der Druckkammer 40 vom Bahnabschnitt 18 zurückweicht und dabei eine Dekontaktierung des Waschtuchabschnittes 32 von dem Bahnabschnitt 18 bewirkt. Vorzugsweise wird das Waschtuch nicht vom Motor 26 auf die Schmutztuchrolle gewickelt, sondern in Stillstand gehalten, wenn es die zu reinigende und anschließend zu bedruckende Druckbahn 6 in deren Abschnitt 18 kontaktiert. Zwischen dem Waschtuch 20 und der Druckbahn 6 ist zumindest eine kleine Relativbewegung für die Abwischwirkung erforderlich. Diese Relativbewegung kann durch die Bewegung der Druckbahn 6 relativ zum feststehenden Waschtuch 20 oder durch Bewegungen der Druckbahn 6 und des Waschtuches 20 erzeugt werden. Die Reinigungswirkung wird verstärkt, wenn gemäß der Erfindung das Waschtuch 20 zumindest in seinem Waschtuchabschnitt 32 auf seiner der Druckbahn 6 zugewandten Seite 22 feucht ist. Das Waschtuch 20 kann bereits auf der Saubertuchrolle 24 feucht sein. Bei der in Fig. 1 dargestellten Ausführungsform ist jedoch der auf die Saubertuchrolle 24 aufgewickelte Abschnitt des Waschtuches 20 trocken, und es wird nur der Waschtuchabschnitt 32 durch eine Befeuchtungsvorrichtung 42 mit Flüssigkeit, vorzugsweise Wasser, befeuchtet, der automatisch durch den Motor 26 als nächstes auf die Membran 36 bewegt und anschließend in dieser Position mit dem Bahnabschnitt 18 kontaktiert werden soll. Die Membran 36 erstreckt sich über die gesamte Breite des Waschtuches 20 und damit auch über die gesamte Breite der Druckbahn 6. Die Befeuchtungsvorrichtung 42 befeuchtet das Waschtuch 20 über seine gesamte Breite. Die Befeuchtungsvorrichtung 42 kann ein Rohr 44 mit einer Vielzahl von Düsen 46 sein, durch welche eine Kontaktflüssigkeit, vorzugsweise Wasser, auf den Waschtuchabschnitt 32 aufgebracht, z.B. aufgesprüht wird, der als nächstes auf die Membran 36 bewegt wird. Eine Benetzung oder Tränkung des Waschtuches 20 ist auch durch eine im wesentlichen drucklose Flüssigkeitszufuhr, z.B. über eine Schlitzöffnung, oder nach dem Dochtprinzip, selbstsaugend, möglich.

Damit die vom Waschtuch 20 von der Druckbahn 6 abgewischten Schmutzpartikel nicht in den Einlaufspalt zwischen einer Walze, z.B. der Walze 12 des Einzugwerkes 4, und die Druckbahn 6 fallen können, ist die Anordnung gemäß Fig. 1 so getroffen, daß der Bahnabschnitt 18 sich von oben nach unten, und der Waschtuchabschnitt 32 von unten nach oben bewegt. Das Waschtuch 20 wird jedoch vorzugsweise nur dann bewegt, wenn es die Druckbahn 6 nicht kontaktiert. Es ist jedoch auch möglich, das Waschtuch 20 auch während der in Fig. 1 gezeigten Kontaktposition zu transportieren, während es die Druckbahn 6 kontaktiert, jedoch muß zwischen der Druckbahn 6 und dem Waschtuch 20 immer eine Relativbewegung vorhanden sein, wenn eine "Abwischwirkung" erzielt werden soll.

Auf der Druckbahn 6 befinden sich durch Schwerkraft abgesetzte Partikel und, wenn die Druckbahn 6 elektrostatisch aufgeladen ist, auch durch elektrostatische Anziehung festgehaltene Schmutzpartikel. Zur besseren Reinigungswirkung, und auch zur Vermeidung einer anschließenden erneuten Verschmutzung, wird die Druckbahn 6 elektrisch entladen. Diese Entladung erfolgt über den kontaktierten feuchten Waschtuchabschnitt 32 zu einem Erdungsanschluß 48. Der Erdungsanschluß 48 kann z.B. durch eine zum Waschtuch quer sich erstreckende, das feuchte Waschtuch 20 berührende Elektrode gebildet sein. Wegen der Feuchtigkeit und wegen aufgenommenem Schmutz ist die Schmutzseite des Waschtuches 20 gut leitend. Damit die Elektrode 48 den Schmutz nicht abstreift, kann sie auf der Sauberseite des Waschtuches 20 gemäß Fig. 1 angeordnet werden.

Bei der in Fig. 2 dargestellten weiteren Ausführungsform nach der Erfindung ist das Waschtuch 20 ein endloses Band 20/2, welches über Rollen, 51, 52, 53 und 54 läuft, von welchen beispielsweise die Rolle 51 von einem Motor 56 angetrieben wird. Dabei dienen die Rollen 52 und 54 als Positioniermittel, indem sie durch eine Stellvorrichtung 58 senkrecht zum Bahnabschnitt 18 relativ zu ihm zur Kontaktierung des Waschtuchabschnittes 32 mit diesem Bahnabschnitt 18 bewegbar sind. Zur Befeuchtung des Waschtuchabschnittes 32 dient die Befeuchtungsvorrichtung 42. Zur Erdung des Waschtuchabschnittes 32 dient wiederum ein Erdungsanschluß 48. Das endlose Waschtuch 20/2 kann mehrmals umlaufen. Dabei ist es zweckmäßig, das Waschtuch 20/2 vor jedem Umlauf durch eine Reinigungsvorrichtung 60 zu reinigen. Die Reinigungsvorrichtung 60 kann eine Saugdüse 61 auf der Schmutzseite und/oder eine Blasdüse 63 auf der Sauberseite des Waschtuches 20/2 und/oder eine rotierende Bürste 62 sein, die vom Waschtuch 20/2 abgebürstete Schmutzpartikel in einen Auffangbehälter 64 gibt.

Die in Fig. 2 dargestellte Ausführungsform nach der Erfindung enthält eine weitere Variante in Form eines zweiten Positioniermittels oder Stellantriebes 66, mit welchem die Walze 10 der Druckbahn 6 relativ zu den Rollen 51 bis 54 des Waschtuches 20/2 bewegt werden kann, um den Bahnabschnitt 18 mit dem Waschtuchabschnitt 32 am Umfang der Rolle 54 zu kontaktieren oder zu dekontaktieren. Dabei wird der Bahnabschnitt 18 der Druckbahn 6 von den zweiten Positioniermitteln 66 entsprechend dem in Fig. 2 gezeigten Doppelpfeil 68 vorbewegt oder zurückbewegt.

Bei der in Fig. 3 dargestellten weiteren Ausführungsform einer Bahnreinigungsanlage nach der Erfindung ist die zu bedruckende Druckbahn 6 als ausgezogene Linie in ihrer Position dargestellt, bei welcher sie das Waschtuch 20 im Waschtuchabschnitt 32 kontaktiert, und außerdem in gestrichelten Linien in der Position, bei welcher sie das Waschtuch 20 nicht kontaktiert. Wenn unterhalb des Waschtuchabschnittes 32, welcher die Bahn 6 kontaktiert, keine Maschinenteile angeordnet sind oder aus einem anderen Grund keine Gefahr besteht, daß vom Waschtuchabschnitt 32 abfallende Schmutzpartikel eine Verschmutzung von Maschinenteilen zur Folge haben können, dann kann die Bahn 6 entsprechend einem Pfeil 70 auch nach oben statt nach unten bewegt werden. Zur Kontaktierung und Dekontaktierung können bei der in Fig. 3 dargestellten Ausführungsform wieder die zweiten Positioniermittel 66 von Fig. 2 vorgesehen sein. Bei der Ausführungsform von Fig. 3 läuft der mit der Druckbahn 6 zu kontaktierende Waschtuchabschnitt 32 über ein perforiertes Leitblech 72 mit einer Vielzahl von Bohrungen 74, durch welche das von Düsen 46 versprühte Wasser 76 entgegen der Waschtuchbewegungsrichtung 30 auf einen langen Befeuchtungs-Waschtuchabschnitt 78 verteilt wird. Das Waschtuch 20 hat eine sehr große endliche Länge und läuft von einer Saubertuchrolle 24 auf eine Schmutztuchrolle 28. Das Leitblech 72 kann jedoch auch in Verbindung mit einem endlosen Waschtuch 20/2 von Fig. 2 verwendet werden. Das Leitblech 72 kann mit dem Erdungsanschluß 48 versehen sein.

Die Positioniermittel zum Positionieren des Waschtuches 20 oder 20/2 relativ zur Druckbahn 6, oder der Druckbahn 6 relativ zum Waschtuch 20 oder 20/2, können, außer den genannten Mitteln, auch Pneumatikzylinder, Hydraulikzylinder, Exzenter und Federn sein.

Das Einschalten und Ausschalten der Bahnreinigungsanlage 14 erfolgt vorzugsweise jeweils gleichzeitig und automatisch mit dem Einschalten und Ausschalten des Druckwerkes 2. Das Kontaktieren und Dekontaktieren des Waschtuches 20 oder 20/2 mit der Druckbahn 6 erfolgt ebenfalls automatisch in bestimmten Zeitperioden.

Fig. 4 zeigt eine Ausführungsform einer Bahnreinigungsanlage, bei welcher auf beiden Bahnseiten 16 und 116 der zu bedruckenden Bahn 6 je ein Waschtuch 20 (oder 20/2) angeordnet ist. In Fig. 4 sind der Fig. 1 entsprechende Teile mit gleichen Bezugszahlen wie in Fig. 1 versehen.

Die Druckbahn 6 ist über die Walzen 10 und 12 auf einem Weg geführt. Der Umschlingungswinkel, über welchen die Druckbahn 6 die Walzen 10 und 12 und den Waschtuchabschnitt 32 umschlingt oder kontaktiert, kann durch Positionierung der Walzen 10, 12 und/oder des Waschtuchabschnittes 32 variiert werden.

Der Feuchtigkeitsgehalt der Druckbahn 6 kann durch Sensoren 80, 81 vor der Reinigung und durch Sensoren 82 und 83 nach der Reinigung gemessen werden. In Abhängigkeit vom gemessenen Feuchtigkeitsgehalt wird die Zufuhr von Befeuchtungsflüssigkeit zur Druckbahn 6, z.B. über die Befeuchtungsvorrichtung 42, gesteuert oder geregelt. Zur Befeuchtung der Druckbahn 6 wird vorzugsweise eine elektrisch gut leitende Flüssigkeit verwendet, z.B. Wasser oder eine für den Offsetdruck geeignete Flüssigkeit.

## Patentansprüche

1. Vorrichtung zur Reinigung einer Druckpapierbahn in einer Rollendruckmaschine stromaufwärts eines Druckwerks, enthaltend mindestens ein Reinigungselement (20; 20/2) auf mindestens einer zu reinigenden Seite der Druckpapierbahn (6), um diese Bahnseite zu reinigen, während das Reinigungselement mit der Druckpapierbahn in Kontakt ist, wobei das Reinigungselement ein Waschtuch (20; 20/2) ist, welches mindestens innerhalb eines Waschtuchabschnittes (32) feucht ist, der mit der Druckpapierbahn (6) in Kontakt gebracht werden kann; daß Positioniermittel (34; 58, 52, 54; 66, 10) zum Kontaktieren des feuchten Waschtuchabschnittes (32) mit der Druckpapierbahn vorgesehen sind; eine Transportvorrichtung (24, 26, 28; 51 - 54, 56) zum Transport des Waschtuches (20; 20/2) in oder entgegen einer Förderrichtung der Druckpapierbahn (6) vorgesehen ist, um nacheinander andere feuchte Waschtuchabschnitte (32) gegenüber der Druckpapierbahn (6) in eine kontaktierbare Position zu bringen; und die Funktionen der Positioniermittel (34; 58, 52, 54; 66, 10) und der Transportvorrichtung (24, 26, 28; 51 - 54, 56) derart aufeinander abgestimmt sind, daß zum Reinigen der Druckpapierbahn (6) diese Druckpapierbahn (6) auf dem sie kontaktierenden feuchten Waschtuchabschnitt (32) gleitet.

2. Vorrichtung nach Anspruch 1,
**dadurch gekennzeichnet,**
daß das Waschtuch (20; 20/2) ein Vlies ist.

3. Vorrichtung nach Anspruch 1 oder 2,
**dadurch gekennzeichnet,**
daß eine das Waschtuch (20; 20/2) mit elektrisch leitender Flüssigkeit befeuchtende Befeuchtungsvorrichtung (42) vorgesehen ist.

4. Vorrichtung nach einem der Ansprüche 1 bis 3,
**dadurch gekennzeichnet,**
daß das Waschtuch (20; 20/2) und die Druckpapierbahn (6) zumindest in einem bestimmten Abschnitt relativ zueinander bewegbar und dadurch automatisch kontaktierbar und dekontaktierbar sind.

5. Vorrichtung nach einem der Ansprüche 1 bis 4,
**dadurch gekennzeichnet,**
daß das Waschtuch (20; 20/2) während des Druckbetriebes die Druckpapierbahn (6) kontaktiert, jedoch von den Positioniermitteln (34; 58, 52, 54; 66, 10) automatisch von Zeit zu Zeit außer Kontakt mit der Druckpapierbahn (6) gebracht wird, daß das Waschtuch (20; 20/2) von der Transportvorrichtung (24, 26, 28; 56, 51, 52, 53, 54) nur innerhalb einer solchen Zeitphase transportiert wird, während welcher das Waschtuch die Druckpapierbahn nicht kontaktiert, und daß die Transportvorrichtung das Waschtuch (20; 20/2) nichttransportierbar festhält, wenn das Waschtuch die Druckpapierbahn (6) kontaktiert.

6. Vorrichtung nach einem der Ansprüche 1 bis 5,
**dadurch gekennzeichnet,**
daß das Waschtuch (20/2) eine endlose Bahn ist, die von Rollen (51 bis 54) geführt wird.

7. Vorrichtung nach einem der Ansprüche 1 bis 6,
**dadurch gekennzeichnet,**
daß das Waschtuch (20; 20/2), zumindest an dem die Druckpapierbahn (6) kontaktierenden Waschtuchabschnitt (32), geerdet (148) ist.

8. Vorrichtung nach einem der Ansprüche 1 bis 7,
**dadurch gekennzeichnet,**
daß sie in ein Einzugswerk (4) einer Druckmaschine integriert ist.

9. Vorrichtung nach einem der Ansprüche 1 bis 8,
**dadurch gekennzeichnet,**
daß der Feuchtigkeitsgehalt der Druckpapierbahn (6) durch Sensoren (80, 81, 82, 83) zur Steuerung oder Regelung der Flüssigkeitszufuhr (42) zur Druckpapierbahn (6) gemessen wird.

## Claims

1. Device for cleaning a web of printing paper in a web-fed printing press upstream of a printing mechanism, containing at least one cleaning element (20, 20/2) on at least one side to be cleaned of the web of printing paper (6) in order to clean this side of the web while the cleaning element is in contact with the web of printing paper, whereby the cleaning element is a washing cloth (20, 20/2) which is moist at least within a washing-cloth section (32) that can be brought into contact with the web of printing paper (6); positioning means (34; 58, 52, 54; 66, 10) are provided for bringing the damp washing-cloth section (32) into contact with the web of printing paper; a transport device (24, 26, 28; 51 - 54, 56) for the transport of the washing cloth (20; 20/2) in or contrary to a direction in which the web of printing paper (6) is conveyed is provided in order to bring other damp washing-cloth sections (32) in turn into a contactable position opposite the web of printing paper (6); and the functions of the positioning means (34; 58, 52, 54; 66, 10) and of the transport device (24, 26, 28; 51- 54, 56) are coordinated with one another in such a way that with a view to cleaning the web of printing paper (6) said web of printing paper (6) slides on the damp washing-cloth section (32) in contact therewith.

2. Device according to Claim 1, characterised in that the washing cloth (20; 20/2) is a fleece.

3. Device according to Claim 1 or 2, characterised in that a moistening device (42) is provided which moistens the washing cloth (20; 20/2) with electrically conducting liquid.

4. Device according to one of Claims 1 to 3, characterised in that the washing cloth (20; 20/2) and the web of printing paper (6) are capable of being moved relative to one another at least in a defined section and can thereby be brought into and out of contact automatically.

5. Device according to one of Claims 1 to 4, characterised in that during the printing operation the washing cloth (20; 20/2) is in contact with the web of printing paper (6) but from time to time it is brought automatically out of contact with the web of printing paper (6) by the positioning means (34; 58, 52, 54; 66, 10), in that the washing cloth (20; 20/2) is transported by the transport device (24, 26, 28; 56, 51, 52, 53, 54) only within a such a time period during which the washing cloth does not contact the web of printing paper, and in that the transport device retains the washing cloth (20; 20/2) in non-transportable manner when the washing cloth contacts the web of printing paper (6).

6. Device according to one of Claims 1 to 5, characterised in that the washing cloth (20; 20/2) is an endless web which is guided by rollers (51 to 54).

7. Device according to one of Claims 1 to 6, characterised in that the washing cloth (20; 20/2) is earthed (48) at least on the washing-cloth section (32) in contact with the web of printing paper (6).

8. Device according to one of Claims 1 to 7, characterised in that it is integrated into an intake mechanism (4) of a printing machine.

9. Device according to one of Claims 1 to 8, characterised in that the moisture content of the web of printing paper (6) is measured by sensors (80, 81, 82, 83) for controlling or regulating the supply of liquid (42) to the web of printing paper (6).

## Revendications

1. Dispositif pour nettoyer une feuille continue de papier d'impression dans une presse à imprimer rotative en amont d'un groupe d'impression, contenant au moins un élément de nettoyage (20 ; 20/2) sur au moins une face à nettoyer de la feuille continue de papier d'impression (6), afin de nettoyer cette face de la feuille continue tandis que l'élément de nettoyage est en contact avec la feuille continue de papier d'impression, l'élément de nettoyage étant une lavette (20 ; 20/2) qui est humide au moins dans un tronçon de lavette (32) qui peut être amené en contact avec la feuille continue de papier d'impression (6) ; des moyens de positionnement (34 ; 58, 52, 54 ; 66, 10) étant prévus pour la mise en contact du tronçon humide de lavette (32) avec la feuille continue de papier d'impression ; un dispositif de transport (24, 26, 28 ; 51 - 54, 56) étant prévu pour transporter la lavette (20 ; 20/2) dans la direction de transport de la feuille continue de papier d'impression (6) ou dans la direction contraire, afin d'amener successivement d'autres tronçons humides de lavette (32) en vis-à-vis de la feuille continue de papier d'impression (6) dans une position permettant la mise en contact ; et les fonctions des moyens de positionnement (34 ; 58, 52, 54 ; 66, 10) et du dispositif de transport (24, 26, 28 ; 51 - 54, 56) étant mutuellement adaptées de telle sorte qu'afin de nettoyer la feuille continue de papier d'impression (6), cette feuille continue de papier d'impression (6) glisse sur le tronçon humide de lavette (32) qui est en contact avec elle.

2. Dispositif selon la revendication 1, caractérisé en ce que la lavette (20 ; 20/2) est un non-tissé.

3. Dispositif selon la revendication 1 ou 2, caractérisé en ce qu'est prévu un dispositif humidificateur (42) qui mouille la lavette (20 ; 20/2) de liquide électriquement conducteur.

4. Dispositif selon l'une des revendications 1 à 3, caractérisé en ce que la lavette (20 ; 20/2) et la feuille continue de papier d'impression (6) peuvent être déplacées l'une par rapport à l'autre au moins sur un tronçon donné, ce qui permet d'effectuer automatiquement leur mise en contact ou la suppression de ce contact.

5. Dispositif selon l'une des revendications 1 à 4, caractérisé en ce que la lavette (20 ; 20/2) est en contact avec la feuille continue de papier d'impression (6) pendant la marche d'impression, mais est automatiquement et périodiquement mise hors de contact de la feuille continue de papier d'impression (6) par les moyens de positionnement (34 ; 58, 52, 54 ; 66, 10), en ce que la lavette (20 ; 20/2) n'est transportée par le dispositif de transport (24, 26, 28 ; 56, 51, 52, 53, 54) que pendant une période pendant laquelle la lavette n'est pas en contact avec la feuille continue de papier d'impression, et en ce que le dispositif de transport maintient la lavette (20 ; 20/2) dans une position empêchant son transport lorsque la lavette est en contact avec la feuille continue de papier d'impression (6).

6. Dispositif selon l'une des revendications 1 à 5, caractérisé en ce que la lavette (20/2) est une bande sans fin qui est guidée par des poulies (51 à 54).

7. Dispositif selon l'une des revendications 1 à 6, caractérisé en ce que la lavette (20 ; 20/2) est mise à la terre (48) au moins sur le tronçon de lavette (32) qui entre en contact avec la feuille continue de papier d'impression (6).

8. Dispositif selon l'une des revendications 1 à 7, caractérisé en ce qu'il est incorporé dans un groupe d'alimentation (4) d'une machine d'impression.

9. Dispositif selon l'une des revendications 1 à 8, caractérisé en ce que le degré d'humidité de la feuille continue de papier d'impression (6) est mesuré par des capteurs (80, 81, 82, 83) afin de commander ou de réguler l'apport de liquide (42) à la feuille continue de papier d'impression (6).
